# EUROPÄISCHE PATENTSCHRIFT

(11) **EP 2 182 740 B1**
(45) Veröffentlichungstag und Bekanntmachung des Hinweises auf die Patenterteilung: **29.06.2011**
(21) Anmeldenummer: 09172532.5
(22) Anmeldetag: 08.10.2009
(51) Int. Cl.: H04R 25/00

(54) **Verfahren zum Anpassen einer Hörvorrichtung und entsprechende Hörvorrichtung**
Method for adjusting a hearing device and corresponding hearing device
Procédé destiné à l'adaptation d'un dispositif auditif et dispositif auditif correspondant

(30) Priorität: 28.10.2008 DE 102008053457
(43) Veröffentlichungstag der Anmeldung: 05.05.2010
(73) Patentinhaber: Siemens Medical Instruments Pte. Ltd., Singapore 139959 (SG)
(72) Erfinder: Steinbuss, Andre, 91052 Erlangen (DE)
(74) Vertreter: Maier, Daniel Oliver

(56) Entgegenhaltungen:
- US-A1- 2004 190 737
- US-A1- 2006 222 194
- US-A1- 2007 237 346
- US-B1- 6 785 394

## Beschreibung

Die vorliegende Erfindung betrifft ein Verfahren zum Anpassen einer Hörvorrichtung. Dabei werden einer oder mehrere Parameter der Hörvorrichtung automatisch adaptiert. Darüber hinaus betrifft die vorliegende Erfindung eine entsprechende Hörvorrichtung. Unter dem Begriff "Hörvorrichtung" wird hier jedes in/am Ohr oder am Kopf tragbare Schall ausgebende Gerät verstanden, insbesondere ein Hörgerät, ein Headset, Kopfhörer und dergleichen.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Hörgerät mit externem Hörer (RIC: receiver in the canal) und In-dem-Ohr-Hörgeräte (IdO), z.B. auch Concha-Hörgeräte oder Kanal-Hörgeräte (ITE, CIC), bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Energieversorgung des Hörgeräts und insbesondere die der Signalverarbeitungseinheit 3 erfolgt durch eine ebenfalls ins Hörgerätegehäuse 1 integrierte Batterie 5.

Aus der Druckschrift EP 1 906 700 A2 ist ein Verfahren zum zeitgesteuerten Einstellen einer Hörvorrichtung bekannt. Zunächst wird hierzu eine Hörsituation automatisch klassifiziert. Anschließend wird ein Parameter der Signalverarbeitungseinrichtung der Hörvorrichtung eingestellt und der eingestellte Parameter für die aktuelle Situation automatisch gelernt. Dabei erfolgt aber ein zeitliches Überwachen der Schritte "Klassifizieren" und "Einstellen", und das automatische Lernen wird erst dann ausgelöst, wenn sich die klassifizierte Hörsituation und die Einstellung der Parameter eine vorgegebene Zeitdauer nicht geändert hat. Hierdurch lässt sich das Training vereinfachen und beschleunigen.

Aus der Druckschrift US 2006/0222194 A1 ist ein Hörgerät zum Auszeichnen von Daten und zum Lernen derselben bekannt. Es werden Daten bezüglich automatischer Programmwahl aber auch bezüglich Nutzereinstellungen aufgezeichnet. Ferner ist ein Zeitgeber vorgesehen, der Zeitsignale zum Steuern der Datenaufzeichnung liefert.

Darüber hinaus beschreibt die Druckschrift US 2007/0237346 A1 ein automatisch modifizierbares Hörgerät. In periodischen Abständen werden aktuelle Einstellungen aufgezeichnet, die der-Nutzer gewählt hat. Nach einer längeren Aufzeichnungszeit ergibt sich eine Basis für das automatische Einstellen des Hörgeräts.

Darüber hinaus offenbart die Druckschrift US 2004/0190737 A1, oder äquivalent als deutsche Übersetzung unter EP 1 414 271 A2, ein Verfahren zum Aufzeichnen von Informationen in einem Hörgerät. Es werden beispielsweise automatische Programmschaltvorgänge für einen zukünftigen Anpassprozess registriert. Die Daten werden periodisch aufgezeichnet. Die Aufzeichnungen über einen längeren Zeitraum geben die akustische Umgebung des Hörgeräteträgers wieder. Ein Zeitpunkt der Aufzeichnung oder eine Aufzeichnungsfrequenz werden zusammen mit aufzuzeichnenden Informationen, wie Daten und Parameter beziehungsweise Einstellungen des Hörgeräts, frei eingestellt oder programmiert. Dabei wird auch auf ein Hörgerät hingewiesen, das die Anzahl der Hörprogrammwechsel und die Dauer, wie lange jedes der möglichen Hörprogramme aktiv war, aufzeichnen kann.

Die Druckschrift EP 0 335 542 B1 beschreibt eine auditorische Prothese mit Datalogging-Möglichkeit. Ein Speicher erlaubt das Aufzeichnen bestimmter vom Nutzer initiierter Ereignisse, wie das Ändern von Einstellungen, Parametern und Algorithmen. Darüber hinaus kann auch aufgezeichnet werden, wie oft eine bestimmte Einstellung gewählt wurde und die Zeit, für die eine bestimmte Einstellung gewählt wurde. Die Nutzungszeit für jede Einstellung wird in Einheiten von zwei Minuten gespeichert, um zu verhindern, dass zu viele Kurzeinstellungen aufgezeichnet werden.

Schließlich ist aus der Druckschrift WO 03/098970 A1 eine programmierbare, auditorische Prothese bekannt, die automatisch an akustische Bedingungen angepasst werden kann. Dabei kann die Anzahl überwacht werden, wie oft ein Nutzer eine Einstellung wählt, um damit einen Verarbeitungsfaktor optimal einzustellen.

Moderne digitale Hörgeräte, wie das soeben geschilderte, lernen von ihrem Benutzer bevorzugte Einstellungen hinsichtlich Lautstärke und Klang. Das Lernen erfolgt in Abhängigkeit vom Eingangssignal.

Neben der Definition adäquater Schrittweiten gilt es, geeignete Zeitkonstanten zu definieren, damit einerseits so schnell gelernt wird, dass der Benutzer einen Vorteil durch den veränderten Algorithmus spürt, und andererseits jedoch so langsam gelernt wird, dass eine hinreichend große Anzahl gelernter Änderungen vorliegt, um die Wünsche des Nutzers sicher identifizieren zu können. Diese Wünsche des Nutzers betreffen nicht nur, wie erwähnt, die Lautstärke und den Klang, sondern auch beispielsweise ganze Hörprogramme.

Für bestimmte Programme beziehungsweise Funktionen werden in der Regel Zeitkonstanten ermittelt. Diese Zeitkonstanten werden dann für eine Plattform definiert und in die unterschiedlichen Produkte abgeleitet. Probleme ergeben sich häufig dann, wenn der Benutzer nicht nur ein Hörprogramm, sondern mehrere Hörprogramme nutzt. In diesem Fall wird die Lernzeit unter der Annahme reduziert, dass die Tragedauer je Tag konstant ist, sich jedoch über die unterschiedlichen Programme in etwa gleich verteilt. Diese Annahme muss jedoch nicht notwendigerweise der individuellen Nutzung entsprechen, so dass das Gerät in einzelnen Programmen entweder zu schnell oder zu langsam lernt.

Auf dieses Problem wurde bislang nicht näher eingegangen. Vielmehr werden die Zeitkonstanten generell vordefiniert und anhand der Anzahl der Programme oder deren fiktiver Nutzungsdauer konfiguriert (z.B. Telefonieren).

Die Aufgabe der vorliegenden Erfindung besteht somit darin, eine Hörvorrichtung und insbesondere ein Hörgerät besser an die individuelle Nutzung eines Trägers der Hörvorrichtung anzupassen.

Erfindungsgemäß wird diese Aufgabe gelöst durch ein Verfahren nach Anspruch 1.

Darüber hinaus wird erfindungsgemäß bereitgestellt eine Hörvorrichtung nach Anspruch 5.

In vorteilhafter Weise ist es damit möglich, die individuelle Nutzungsdauer von Einstellungen individuell zu erfassen und das Adaptieren beziehungsweise Lernen der Hörvorrichtung an die individuellen Nutzungsdauern anzupassen. Damit kann beispielsweise das Lernen von Programmen, die im Schnitt nur sehr wenig benutzt werden, verhältnismäßig rasch erfolgen, während für das Lernen bei länger genutzten Programmen mehr Zeit veranschlagt wird. In einem konkreten Beispiel kann damit die Lernzeit für häufig genutzte Programme beispielsweise auf 60h festgelegt werden, wohingegen die Lernzeit bei einem wenig genutzten Programm nur 1 Stunde betragen soll. Eine lange Lernzeit ist z.B. ungünstig, wenn ein Hörgeräteträger stets nur kurze Telefonate führt. Daher sollte in diesem Fall das Telefonprogramm möglichst rasch adaptiert beziehungsweise die jeweiligen Parameter möglichst rasch gelernt werden. Mit dem raschen Lernen geht zwar ein Qualitätsverlust einher, dieser fällt jedoch nicht ins Gewicht, da das jeweilige Programm ohnehin nur wenig genutzt wird.

Vorzugsweise entspricht die Einstellung des erfindungsgemäßen Verfahrens einer Aktivierung eines Hörprogramms. Dies bedeutet, dass bei dem Datalogging aufgezeichnet wird, wie lange ein Hörprogramm genutzt wird. Folglich kann dann wie erwähnt das Adaptieren in Abhängigkeit von der Nutzungsdauer eines Programms erfolgen, so dass lange genutzte Programme sehr fein adaptiert werden können.

Die Einstellung der Hörvorrichtung kann aber auch die Lautstärke oder den Klang betreffen. Damit kann auch das Adaptieren einzelner Parameter individuell nutzungsabhängig gesteuert werden.

Darüber hinaus kann der zu adaptierende Parameter eine Zeitkonstante oder eine Ermittelungszeit sein. Damit können beispielsweise Filteralgorithmen (z.B. Störgeräuschalgorithmen) je nach individueller Nutzungsdauer feiner oder gröber adaptiert werden.

Darüber hinaus ist es vorteilhaft, wenn der zu adaptierende Parameter kontinuierlich verändert wird. Dadurch nimmt der Hörgeräteträger beziehungsweise der Nutzer die Adaption weniger war.

Die vorliegende Erfindung wird anhand der beigefügten Zeichnungen näher erläutert, in denen zeigen:
- FIG 1: den schematischen Aufbau eines Hörgeräts gemäß dem Stand der Technik und
- FIG 2: ein Blockdiagramm zum Ablauf eines erfindungsgemä- ßen Verfahrens.

Die nachfolgend näher geschilderten Ausführungsbeispiele stellen bevorzugte Ausführungsformen der Erfindung dar.

Gemäß dem Beispiel von FIG 2 beginnt ein erfindungsgemäßes Verfahren zur Anpassung eines Hörgeräts damit, dass gemäß Schritt S1 Daten in dem Hörgerät aufgezeichnet werden. Dabei handelt es sich um ein Datalogging, d.h. es werden Daten zusammen mit Zeitinformation aufgezeichnet. Diese Zeitinformation kann explizit aufgezeichnet werden, oder aber die Zeitinformation ist implizit in den Daten enthalten, so dass sie rekonstruiert werden kann. Ein entsprechendes Hörgerät verfügt also über eine Datalogging-Einheit, die Daten aufzeichnen kann. Die aufgezeichneten Daten sind Rohdaten r, die bei Bedarf wiedergegeben werden können.

In Schritt S2 werden die Rohdaten r zeitlich ausgewertet. Die zeitliche Auswertung erfolgt hier in Abhängigkeit von n Programmen. So resultieren aus der zeitlichen Auswertung zum einen die Nutzungsdauern Tₙ der einzelnen Programme. Zum anderen können bei der zeitlichen Auswertung Häufigkeiten fₙ ermittelt werden, die angeben, wie häufig jedes Programm geändert wurde.

Diese Zeitdaten (hier Nutzungsdauer und Wechselhäufigkeit je Programm) werden einer weiteren Auswertung gemäß Schritt S3 zugeführt. Dort werden die Nutzungsdauern Tₙ und Wechselhäufigkeiten fₙ zur Ermittlung von Lernzeit tₗₙ herangezogen. Dies bedeutet, dass zu dem individuellen Nutzungsverhalten für jedes Programm Lernzeiten ermittelt werden. Diese Lernzeiten werden für ein Lernen gemäß Schritt S4 verwendet.

Bei einem Hörgerät wird der Schritt S1, wie oben bereits angedeutet wurde, in einem Aufzeichnungs- und Speichergerät durchgeführt. Die zeitlichen Auswertungen gemäß den Schritten S2 und S3 können in einer entsprechend ausgelegten Rechnereinheit durchgeführt werden. Das Adaptieren gemäß Schritt S4 erfolgt in einer Adaptionseinrichtung, die die Ergebnisse der Rechen- beziehungsweise Auswerteeinrichtung nutzt.

Zusammenfassend kann also festgestellt werden, dass mit dem oben dargestellten Verfahren eine Zeitkonstante beziehungsweise eine Mittelungszeit gemäß der individuellen Nutzung der unterschiedlichen Programme adaptiert werden kann. Die hierzu notwendige Information über die Nutzungsdauer der einzelnen Programme ist dem Gerät aus dem Datalogging bekannt. Die ermittelte Nutzungsdauer je Programm wird genutzt, um adaptiv und gegebenenfalls kontinuierlich eine geeignete Zeitkonstante für die Lernfunktion abzuleiten.

Für den Hörgeräteträger ergibt sich damit der Vorteil, dass die Trainingsdauer sich an seiner individuellen Nutzung orientiert. Dies kann auch dann gewährleistet werden, wenn sich die Präferenzen für die hinterlegten Hörprogramme ändern.

## Patentansprüche

1. Verfahren zum Anpassen einer Hörvorrichtung durch
- Aufzeichnen (S1) von Daten betreffend mindestens eine Einstellung der Hörvorrichtung zusammen mit einer direkten oder indirekten Zeitinformation, und
- automatisches Adaptieren (S4) mindestens eines Parameters der Hörvorrichtung,
**gekennzeichnet durch**
- automatisches Feststellen (S2) einer Zeitdauer, in der die mindestens eine Einstellung aktiviert war/ist, wobei
- das automatische Adaptieren in Abhängigkeit von der festgestellten Zeitdauer und der mindestens einen Einstellung erfolgt, wobei
- eine Adaptierdauer für das automatische Adaptieren anhand der festgestellten Zeitdauer gesteuert wird (S3).

2. Verfahren nach Anspruch 1, wobei die Einstellung die Aktivierung eines Hörprogramms, die Lautstärke, den Klang oder die Regeltiefe einer Störgeräuschreduktion betrifft.

3. verfahren nach einem der vorhergehenden Ansprüche, wobei der zu adaptierende Parameter eine Zeitkonstante oder eine Mittelungszeit ist.

4. Verfahren nach einem der vorhergehenden Ansprüche, wobei der zu adaptierende Parameter kontinuierlich verändert wird.

5. Hörvorrichtung mit
- einer Datalogging-Einrichtung zum Aufzeichnen (S1) von Daten betreffend mindestens eine Einstellung der Hörvorrichtung zusammen mit einer direkten oder indirekten Zeitinformation, und
- einer Adaptionseinrichtung zum automatischen Adaptieren (S4) mindestens eines Parameters der Hörvorrichtung,
**gekennzeichnet durch**
- eine Auswerteeinrichtung zum automatischen Feststellen (S2) einer Zeitdauer, in der die mindestens eine Einstellung aktiviert war/ist, wobei
- mit der Adaptionseinrichtung der mindestens eine Parameter in Abhängigkeit von der festgestellten Zeitdauer und der mindestens einen Einstellung adaptierbar ist.
- eine Adaptierdauer der Adaptionseinrichtung für das automatische Adaptieren anhand der festgestellten Zeitdauer gesteuert wird.

## Claims

1. Method for adjusting a hearing device by
- recording (S1) data relating to at least one setting of the hearing device together with direct or indirect temporal information, and
- automatically adapting (S4) at least one parameter of the hearing device,
**characterized by**
- automatically determining (S2) a period of time during which the at least one setting was/is active, wherein
- the automatic adaptation is effected as a function of the determined period of time and the at least one setting, wherein
- an adaptation period for the automatic adaptation is controlled (S3) on the basis of the determined period of time.

2. Method according to Claim 1, wherein the setting relates to the activation of a hearing program, the volume, the tone or the control range for noise reduction.

3. Method according to one of the preceding claims, wherein the parameter to be adapted is a time constant or an averaging time.

4. Method according to one of the preceding claims, wherein the parameter to be adapted is changed continuously.

5. Hearing device with
- a data-logging apparatus for recording (S1) data relating to at least one setting of the hearing device together with direct or indirect temporal information,
and
- an adaptation apparatus for automatically adapting (S4) at least one parameter of the hearing device,
**characterized by**
- an evaluation apparatus for automatically determining (S2) a period of time during which the at least one setting was/is active, wherein
- the adaptation apparatus can be used to adapt the at least one parameter as a function of the determined period of time and the at least one setting,
- an adaptation duration of the adaptation apparatus for the automatic adaptation is controlled on the basis of the determined period of time.

## Revendications

1. Procédé d'adaptation d'une prothèse auditive en :
- notant ( S1 ) des données concernant au moins un réglage de la prothèse auditive ensemble avec une information de temps direct ou indirect, et
- en adaptant ( S4 ) automatiquement au moins un paramètre de la prothèse auditive,
**caractérisé par**
- une fixation ( S2 ) automatique d'une durée dans laquelle le au moins un réglage était/est activé, dans lequel
- l'adaptation automatique s'effectue en fonction de la durée fixée et du au moins un réglage, dans lequel
- une durée d'adaptation pour l'adaptation automatique est réglée ( S3 ) au moyen de la durée fixée.

2. Procédé suivant la revendication 1, dans lequel le réglage concerne l'activation d'un programme d'audition, l'intensité sonore, la sonorité ou la profondeur de réglage d'une réduction de bruit parasite.

3. Procédé suivant l'une des revendications précédentes, dans lequel le paramètre à adapter est une constante de temps ou un temps en moyenne.

4. Procédé suivant l'une des revendications précédentes, dans lequel le paramètre à adapter est modifié en continu.

5. Prothèse auditive comprenant
un dispositif d'enregistrement chronologique des données pour noter ( S1 ) des données concernant au moins un réglage de la prothèse auditive ensemble avec une information de temps direct ou de temps indirect, et
- un dispositif d'adaptation pour adapter ( S4 ) automatiquement au moins un paramètre de la prothèse auditive,
**caractérisé par**
- un dispositif d'exploitation pour fixer ( S2 ) automatiquement une durée dans laquelle le au moins un réglage était/est activé, dans lequel
- par le dispositif d'adaptation le au moins un paramètre peut être adapté en fonction de la durée fixée et du au moins un réglage,
- une durée d'adaptation du dispositif d'adaptation pour l'adaptation automatique est réglée au moyen de la durée fixée.
